# EUROPÄISCHE PATENTSCHRIFT

(11) **EP 0 807 187 B1**
(45) Veröffentlichungstag und Bekanntmachung des Hinweises auf die Patenterteilung: **12.08.1998**
(21) Anmeldenummer: 96900197.3
(22) Anmeldetag: 22.01.1996
(51) Int. Cl.: C21B 13/00

(54) **VERFAHREN UND VORRICHTUNG ZUM ABKÜHLEN VON HEISSEM BRIKETTIERTEM EISENSCHWAMM**
METHOD AND DEVICE FOR COOLING HOT BRIQUETTED SPONGY IRON
PROCEDE ET DISPOSITIF POUR REFROIDIR DU FER SPONGIEUX CHAUD BRIQUETE

(30) Priorität: 23.01.1995 AT 106/95
(43) Veröffentlichungstag der Anmeldung: 19.11.1997
(73) Patentinhaber: VOEST-ALPINE INDUSTRIEANLAGENBAU GMBH, 4020 Linz (AT)
(72) Erfinder: KEPPLINGER, Leopold, Werner, A-4060 Leonding (AT); CIP, Gerhard, A-4040 Linz (AT); HIMMEL, Anton, A-4210 Alberndorf (AT); ZIMMERBAUER, Karl-Heinz, A-4483 Hargelsberg (AT); SACHSENHOFER, Roland, A-4040 Linz (AT); WHIPP, Roy, Hubert, Jr., Windermere, FL 34786 (US)
(74) Vertreter: Kopecky, Helmut, Dipl.-Ing. Kopecky & Schwarz Patentanwälte
(86) Internationale Anmeldenummer: AT9600008
(87) Internationale Veröffentlichungsnummer: WO9623081

(56) Entgegenhaltungen:
- FR-A- 1 215 666
- FR-A- 1 315 257
- PATENT ABSTRACTS OF JAPAN vol. 94, no. 011, 28.Juni 1993 & JP,A,06 316718 (KOBE STEEL LTD), 15.November 1994,
- PATENT ABSTRACTS OF JAPAN vol. 9, no. 21 (C-263), 16.März 1983 & JP,A,59 170213 (SHIN NIPPON SEITETSU ), 26.September 1984,
- PATENT ABSTRACTS OF JAPAN vol. 6, no. 49 (C-096), 20.Mai 1980 & JP,A,56 163209 (MITSUBISHI HEAVY IND), 15.Dezember 1981,
- DATABASE WPI Derwent Publications Ltd., London, GB; AN 81-30264d XP002001182 "two-stage iron ore pellet cooling" & SU,A,755 844 (METAL HEAT TECH RES) , 16.August 1980

## Beschreibung

Die Erfindung betrifft ein Verfahren zum Abkühlen von heißem brikettiertem Eisenschwamm, sowie eine Vorrichtung zur Durchführung des Verfahrens.

Heißer brikettierter Eisenschwamm muß, um gefahrlos mit wirtschaftlich vertretbarem Aufwand transportiert und gelagert werden zu können, einer der Herstellung des Eisenschwammes möglichst umgehend folgenden Abkühlung unterzogen werden.

Zur Abkühlung von heißem gebranntem Material, beispielsweise Sinter oder Pellets, ist es bekannt (AT-B - 358.617), das heiße Material durch einen Schachtkühler zu führen und im Gegenstrom Kühlluft durch den Schachtkühler zu leiten. Für eine effiziente Abkühlung des Materials bis zur gewünschten Endtemperatur, beispielsweise zwischen 70 und 80°C, ist es erforderlich, eine große Menge von Kühlluft durch den Schachtkühler zu drücken, wofür ein hoher Energieaufwand erforderlich ist. Weiters kommt es durch die dabei auftretenden hohen Luftgeschwindigkeiten zu einem verstärkten Abführen von Material mit der aus dem Schachtkühler austretenden Kühlluft, insbesondere wenn dieses nur eine geringe Korngröße aufweist.

Aus der DE-C - 29 35 707 ist es bekannt, heißen brikettierten Eisenschwamm dadurch abzukühlen, daß er in einen Abschrecktank eingebracht wird, in dem er auf die gewünschte Endtemperatur abgekühlt wird. In der DE-C - 29 35 707 ist weiters erwähnt, daß anstelle des Abschrecktanks auch eine Luftkühlung vorgesehen sein kann.

Aus der DE-C - 29 28 501 und der DE-C - 26 25 223 ist es weiters bekannt heißen brikettierten Eisenschwamm durch einen Abschrecktank mit Hilfe eines Förderbandes zu führen, wobei die Eisenschwammbriketts, die mit einer Temperatur von 550 bis 700°C anfallen, auf etwa 80 bis 90°C abgekühlt werden. Nach Herausführen der Eisenschwammbriketts aus dem Abschrecktank trocknen dieselben durch die in ihrem Inneren vorhandene Restwärme auf.

Nachteilig bei diesen bekannten Tauch-Wasserkühlungen ist, daß die dem Transport der heißen Eisenschwammbriketts dienenden mechanischen Teile abwechselnd in Kontakt mit heißem Wasser mit hohem Fest-, CO₂- und Schwebstoffgehalt und Umgebungsluft treten, so daß diese Teile einem sehr hohen Verschleiß unterliegen. Durch den Kontakt der sehr heißen Eisenschwammbriketts mit Kühlwasser ergibt sich die Gefahr von Wassergasreaktionen. Die Wasserkühlung ist infolge des Leidenfrost'schen Phänomens, das in diesem hohen Temperaturbereich sehr intensiv auftritt, zudem wenig effizient. Die hierbei aus Wasserdampf gebildete Isolierschicht an der Oberfläche der Eisenschwammbriketts wirkt sich im hohen Temperaturbereich stark verschlechternd auf den Wärmeübergang aus. Weiters kommt es durch den Kontakt der noch heißen Eisenschwammbriketts mit dem Kühlwasser zu einer Verminderung der Produktqualität, u.zw. durch Abplatzen von Material der Eisenschwammbriketts. Hierdurch fällt sehr viel Feinmaterial an, welches der Funktion mechanisch bewegter Teile von Förderanlagen etc. abträglich ist und bei der weiteren Verarbeitung der Eisenschwammbriketts oft ebenfalls unerwünscht ist, insbesondere bei der weiteren Verarbeitung der Eisenschwammbriketts.

Aus der DE-C - 29 28 501 ist es weiters bekannt, ein Brikettband auf einen Förderer aufzugeben und mit Flüssigkeit zu besprühen, wodurch das Brikettband auf eine Temperatur im Bereich von 250 bis 350°C abkühlt. Auch hierbei kommt es zu den oben beschriebenen Nachteilen, nämlich zu Wassergasreaktionen, zum Auftreten des Leidenfrost'schen Phänomens und damit zu ungleichmäßiger und unzureichender Kühlung sowie zu thermischen Spannungen und dadurch bedingt zu Abplatzungen.

Die Erfindung bezweckt die Vermeidung dieser Nachteile und Schwierigkeiten und stellt sich die Aufgabe, ein Verfahren der eingangs beschriebenen Art sowie eine Vorrichtung zur Durchführung des Verfahrens zu schaffen, welche einen störungsfreien Ablauf der Kühlung bei optimaler Ausnutzung der Kapazität der Kühleinrichtung ermöglichen.

Aus der JP-A - 06-316718 ist bekannt, Eisenbriketts in einer ersten Kühlstufe durch Besprühen mit Kühlwasser und in einer zweiten Stufe durch eine noch schnellere Kühlung mit Wasser zu kühlen. Weiters ist bekannt, zunächst mit einem Gas anstelle der Wassersprühung zu kühlen, wobei bei dieser Gaskühlung eine gleich hohe Kühlgeschwindigkeit wie bei Sprühkühlung vorgesehen ist. Als zweite Kühlstufe ist eine noch schnellere Kühlung mit Wasser vorgesehen. Aus einer weiteren Ausführungsvariante der JP-A - 06-316718 ist bekannt, zunächst mit inertem Gas, sodann mit Sprühwasser und schließlich noch schneller mit Wasser zu kühlen.

Erfindungsgemäß soll insbesondere eine Einsparung von Kühlmittel gegenüber herkömmlichen Verfahren durch eine besonders effiziente Verwendung desselben möglich sein. Der brikettierte Eisenschwamm soll eine hohe Produktqualität aufweisen, wobei eine Bildung von Feinteilen während des Kühlens möglichst unterbleibt. Die Vorrichtung zur Durchführung des Verfahrens soll einer geringen Beanspruchung unterliegen und damit eine hohe Lebensdauer aufweisen.

Diese Aufgabe wird erfindungsgemäß durch die Kombination folgender Merkmale gelöst:
- der heiße brikettierte Eisenschwamm wird in Bandform mehrlagig geschichtet, vorzugsweise in einer Höhe von etwa 200 mm,
- der heiße brikettierte Eisenschwamm wird in einem ersten Kühlschritt ausschließlich von einem gasförmigen Kühlmedium, vorzugsweise Kühlluft, durchströmt und währenddessen schonend gekühlt,
- worauf in einem zweiten Kühlschritt der brikettierte Eisenschwamm mit einem flüssigen Kühlmedium, vorzugsweise Kühlwasser, besprüht wird und so intensiv auf die gewünschte Endtemperatur unter Ausschluß einer Tauchkühlung gekühlt wird.

Hierbei wird vorzugsweise während des zweiten Kühlschrittes der brikettierte Eisenschwamm zusätzlich von einem gasförmigen Kühlmedium durchströmt, wodurch ein besonders intensiver Kontakt des Eisenschwammes mit dem Kühlmedium gelingt.

Zweckmäßig wird der heiße brikettierte Eisenschwamm während des ersten Kühlschrittes auf eine Temperatur mindestens im Bereich der Hälfte der Temperatur des heißen Eisenschwammes, vorzugsweise auf eine Temperatur unterhalb dieser Temperatur, gekühlt, wodurch der Einsatz des flüssigen Kühlmediums besonders effizient wird, vor allem da die Intensität, mit der das Leidenfrost'sche Phänomen auftritt, und dessen Isolienvirkung bei tieferen Temperaturen wesentlich geringer ist als bei hohen Temperaturen.

Vorzugsweise wird der erste Kühlschritt über eine größere Zeitdauer als der zweite Kühlschritt, vorzugsweise über eine Zeitdauer von mehr als 60 % der Gesamtkühlzeit, durchgeführt.

Um einen besonders guten Kontakt des gasförmigen Kühlmediums mit dem Eisenschwamm zu erzielen, erfolgt gemäß einer bevorzugten Ausführungsform die Beaufschlagung mit gasförmigem Kühlmedium durch Drücken oder durch Saugen.

Eine bevorzugte Art der Beaufschlagung des bnkettierten Eisenschwammes mit flüssigem Kühlmedium erfolgt durch Eindüsen des flüssigen Kühlmediums in einen Luftstrom. Auch hierdurch gelingt es, einen Isoliereffekt aufgrund von sich an der Oberfläche des Eisenschwammes bildendem Wasserdampf weitgehend zu vermeiden.

Um die Staubbelastung der Kühlluft zu verringern und zur Schonung der Vorrichtung wird vorteilhaft vor dem ersten Kühlschritt eine Staubabsaugung durchgeführt.

Eine Vorrichtung zur Durchführung des Verfahrens ist durch die Kombination nachfolgender Merkmale gekennzeichnet:
- eine gasdurchlässige Auflage für den brikettierten Eisenschwamm, mit der der Eisenschwamm durch die Vorrichtung bewegbar ist,
- eine die Auflage zumindest teilweise umgebende Gasleiteinrichtung zum Zuführen eines gasförmigen Kühlmediums zum bnkettierten Eisenschwamm,
- Sprühdüsen zum Aufsprühen eines flüssigen Kühlmediums auf den brikettierten Eisenschwamm, wobei
- die Sprühdüsen erst in der zweiten Hälfte - in Bewegungsrichtung der den Eisenschwamm mitnehmenden Auflage gesehen - der ohne Tauchkühleinrichtung gestalteten Vorrichtung angeordnet sind.

Eine bevorzugte Ausführungsform der Vorrichtung ist dadurch gekennzeichnet, daß die Auflage von einem Endlos-Förderband, wie einem Plattenband, gebildet ist, dessen oberes Bandtrum zur Aufnahme des heißen brikettierten Eisenschwammes dient.

Eine weitere bevorzugte Ausführungsform weist als Auflage für den Eisenschwamm einen als Rundkühler ausgebildeten Gitterrost auf.

Vorzugsweise erstreckt sich die Gasleiteinrichtung auch über den Bereich der Sprühdüsen.

Zweckmäßig durchläuft die den Eisenschwamm aufnehmende Auflage nach Aufbringen des Eisenschwammes und vor Eintritt in die Gasleiteinrichtung eine Staubabsaugeinrichtung.

Zur Aufbringung des flüssigen Kühlmediums sind entweder Einstoffdüsen oder Zweistoffdüsen vorgesehen, wobei über letztere flüssiges Kühlmedium als auch gasförmiges Kühlmedium dem brikettierten Eisenschwamm zuführbar ist.

Die Erfindung ist nachfolgend anhand der Zeichnung näher erläutert, wobei Fig. 1 eine erfindungsgemäße Kühlvorrichtung in schematischer Darstellung in Seitenansicht und Fig. 2 den sich hierbei einstellenden prinzipiellen Temperaturverlauf über die Länge der Kühlstrecke veranschaulichen. Fig. 3 zeigt die konstruktive Ausgestaltung einer erfindungsgemäßen Kühlvorrichtung, ebenfalls in Seitenansicht.

Gemäß der in der Zeichnung, Fig. 1, dargestellten Ausführungsform ist die Kühlvorrichtung mit einem kontinuierlich und gleichförmig angetriebenen Endlos-Förderband 1, wie einem Plattenband, ausgestattet, dessen oberes Bandtrum 2 als Auflage für heiße Eisenschwammbriketts 3 dient. Dieser Eisenschwamm 3 wird auf das gasdurchlässige Endlos-Förderband 1 zweckmäßig in Bandform aufgebracht, z.B. in einer Schichthöhe 4 von etwa 200 mm und in einer Breite entsprechend der Bandbreite, wie z.B. etwa 1000 mm. Die Aufgabe des Eisenschwammes 3 erfolgt zur Bildung eines möglichst gleichförmigen Eisenschwammbandes 9 mehrlagig über die Aufgabeschurren 5.

Bei Bewegen des Eisenschwammes 3 in Richtung des Pfeiles 6 durch Mitnahme mit dem Endlos-Förderband 1 wird dieses zunächst durch eine Entstaubungszone 7 geführt. die eine an eine Staubabsaugung 8 angeschlossene, das Eisenschwammband 9 überdeckende Haube 10 aufweist. In der Entstaubungszone wird das an den Oberflächen der Eisenschwammteilchen, wie z.B. an den Brikettoberflächen, haftende feine Material abgesaugt.

Danach wird das Eisenschwammband 9 durch eine Luftkühlzone 11 bewegt, in der der heiße Eisenschwamm 3 - es weist eine Temperatur TA im Bereich zwischen 580 und 720°C beim Aufbringen auf das Endlos-Förderband 1 auf - ausschließlich mit Hilfe von Kühlluft, gemäß Fig. 1 mit Hilfe von durch das Eisenschwammband 9 von unten gedrückter Kühlluft, auf ca. 350°C abgekühlt wird. Die Kühlluft wird mittels eines Kompressors 12 verdichtet und über eine Luftleiteinrichtung 13 dem oberen Bandtrum 2 derart zugeführt, daß die Luft gezwungen ist, das Eisenschwammband 9 zu durchströmen.

Das Kühlluftsystem weist einen Schalldämpfer, eine Volumensstromregelung sowie nicht näher dargestellte Sammel- und Verteilkanäle inklusive der erforderlichen Absperreinrichtungen und Steuereinrichtungen auf.

Im etwa dritten Drittel des oberen Bandtrums 2 ist eine Wasserkühlzone 14 vorgesehen, in der der Eisenschwamm 3 mittels aufgesprühtem Wasser auf eine Oberflächentemperatur von etwa 85°C intensiv gekühlt wird. Die Wasseraufsprühung erfolgt über ein Verteilsystem 15 über mehrere Sprühdüsen 16, die entweder als Einstoffdüsen oder als Zweistoffdüsen ausgebildet sind. Im Falle der Verwendung von Zweistoffdüsen werden diese mit aufbereitetem Wasser und Druckluft gespeist.

Gemäß der in Fig. 1 dargestellten Ausführungsform erstreckt sich die Luftzuführung auch über die Wasserkühlzone 14, so daß in der Wasserkühlzone 14 eine zusätzliche Kühlwirkung durch Kühlluft auftritt.

Die durch den heißen Eisenschwamm 3 gedrückte Luft und entstehender Dampf werden in einer Ableitungshaube 17 gesammelt und über eine nicht näher dargestellte Absaugung mit Reinigungseinrichtung abgeleitet.

Nachdem der Eisenschwamm 3 das Endlos-Förderband 1 verlassen hat und über eine Austragsschurre 18 weitergefördert wird, erfolgt das Abtrocknen des Eisenschwammes 3 durch die in ihm noch verbliebene Restwärme.

Anhand der Fig. 2 ist die besonders hohe Effizienz des erfindungsgemäßen Kühlverfahrens deutlich zu ersehen. Mit voller ununterbrochener Linie I ist der Temperaturverlauf an der Oberfläche des Eisenschwammes 3 über die Länge der Kühlvorrichtung dargestellt. Es ist ersichtlich, daß der Eisenschwamm 3 in der Luftkühlzone 11, in der ausschließlich mit Luft gekühlt wird, eine sanfte und schonende Abkühlung erfährt. Erst wenn der Eisenschwamm 3 eine Temperatur etwa im Bereich der Hälfte der Ausgangstemperatur T_{A} oder darunter durch die ausschließliche Luftkühlung erreicht hat, setzt erfindungsgemäß die Wasserkühlung ein, die eine im Vergleich zur Luftkühlung verhältnismäßig schroffe und intensive Kühlung des Eisenschwammes 3 bewirkt. Die hierdurch nach relativ kurzer Kühlzeit erreichte Endtemperatur des Eisenschwammes 3 ist mit T_{E} bezeichnet.

Mit strichlierter Linie II ist in Fig. 2 der Temperaturverlauf des Eisenschwammes 3 veranschaulicht, der bei ausschließlicher Luftkühlung über die Gesamtlänge des oberen Bandtrums 2 eintreten würde. Die hierbei erzielte Endtemperatur T"_{E} des Eisenschwammes liegt deutlich über der erfindungsgemäß erzielten Endtemperatur T_{E}. Um ausschließlich mit Luftkühlung die erfindungsgemäße Endtemperatur T_{E} erreichen zu können, müßte sich die Vorrichtung über eine wesentlich größere Länge erstrecken und/oder es müßte der Luftdurchsatz mengenmäßig wesentlich erhöht bzw. die Schichthöhe 4 des Eisenschwammbandes 9 und damit die spezifische Durchsatzmenge vermindert werden.

Mit strichpunktierter Linie III ist in Fig. 2 eine Abkühlkurve veranschaulicht, die sich bei einer Kühlung des Eisenschwammes 3 ergeben würde, wenn dieser Eisenschwamm 3 in einem Anfangsbereich ausschließlich mit flüssigem Kühlmedium, d.h. Kühlwasser, besprüht wird. Es ist zu erkennen, daß zunächst eine schroffere Abkühlung als mit Luft stattfindet, daß jedoch infolge des Auftretens des Leidenfrost'schen Phänomens im verstärkten Ausmaß die Effektivität der Kühlung nicht die der erfindungsgemäßen Kühlwirkung erreicht, d.h. die ausschließlich mit flüssigem Kühlmedium erzielbare Endtemperatur T"_{E} liegt ebenfalls über der erfindungsgemäß erzielten Endtemperatur T_{E}; also müßte auch hier die Kühlvorrichtung länger gestaltet sein bzw. der Eisenschwamm längere Zeit mit Kühlmedium beaufschlagt werden.

Zusätzlich stellt sich hier noch die Gefahr der Bildung von Wassergasreaktionen sowie eine Verminderung der Produktqualität ein, da die schroffe Abkühlung im hohen Temperaturbereich T_{A} für bestimmte Produkte, wie z.B. bei Eisenschwamm, zu Abplatzungen und damit zur Bildung von Feinanteilen in unzulässigem Ausmaß führen kann.

Die Erfindung beschränkt sich nicht auf das in der Zeichnung dargestellte Ausführungsbeispiel, sondern kann in verschiedener Hinsicht modifiziert werden. Beispielsweise ist es möglich, anstelle des Endlos-Förderbandes 1 einen Rundkühler vorzusehen, der von einem gasdurchlässigen Rost gebildet ist und der sich langsam dreht, wobei der auf dem Rost aufgebrachte Eisenschwamm während einer Drehung des Rostes, beispielsweise um 260°, mittels Kühlluft und anschließend mittels Kühlwasser gekühlt wird. Weiters ist es auch möglich, die Luftzuführung alleine in der Luftkühlzone 11 durchzuführen und in der anschließenden Wasserkühlzone 14 ausschließlich mit Ein - oder Zweistoffdüsen zu arbeiten.

Die Kühlluft kann durch Saugen oder Drücken von unten oder von oben durch das Eisenschwammband 9 geleitet werden.

## Patentansprüche

1. Verfahren zum Abkühlen von heißem brikettiertem Eisenschwamm (3), gekennzeichnet durch die Kombination folgender Merkmale:
• der heiße brikettierte Eisenschwamm (3) wird in Bandform mehrlagig geschichtet, vorzugsweise in einer Höhe von etwa 200 mm,
• der heiße brikettierte Eisenschwamm (3) wird in einem ersten Kühlschritt ausschließlich von einem gasförmigen Kühlmedium, vorzugsweise Kühlluft, durchströmt und währenddessen schonend gekühlt,
• worauf in einem zweiten Kühlschritt der brikettierte Eisenschwamm (3) mit einem flüssigen Kühlmedium, vorzugsweise Kühlwasser, besprüht wird und so intensiv auf die gewünschte Endtemperatur (T_{E}) unter Ausschluß einer Tauchkühlung gekühlt wird.

2. Verfahren nach Anspruch 1, dadurch gekennzeichnet, daß während des zweiten Kühlschrittes der brikettierte Eisenschwamm (3) zusätzlich von einem gasförmigen Kühlmedium durchströmt wird.

3. Verfahren nach Anspruch 1 oder 2, dadurch gekennzeichnet, daß der heiße Eisenschwamm (3) während des ersten Kühlschrittes auf eine Temperatur mindestens im Bereich der Hälfte der Temperatur (T_{A}) des heißen Eisenschwammes, vorzugsweise auf eine Temperatur unterhalb dieser Temperatur, gekühlt wird.

4. Verfahren nach einem oder mehreren der Ansprüche 1 bis 3, dadurch gekennzeichnet, daß der erste Kühlschritt über eine größere Zeitdauer als der zweite Kühlschritt, vorzugsweise über eine Zeitdauer von mehr als 60 % der Gesamtkühlzeit, durchgeführt wird.

5. Verfahren nach einem oder mehreren der Ansprüche 1 bis 4, dadurch gekennzeichnet, daß die Beaufschlagung mit gasförmigem Kühlmedium durch Drücken oder durch Saugen erfolgt.

6. Verfahren nach einem oder mehreren der Ansprüche 2 bis 5, dadurch gekennzeichnet. daß die Beaufschlagung mit flüssigem Kühlmedium durch Eindüsen des flüssigen Kühlmediums in einen Luftstrom erfolgt.

7. Verfahren nach einem oder mehreren der Ansprüche 1 bis 6, dadurch gekennzeichnet, daß vor dem ersten Kühlschritt eine Staubabsaugung durchgeführt wird.

8. Vorrichtung zur Durchführung des Verfahrens nach einem oder mehreren der Ansprüche 1 bis 7, gekennzeichnet durch die Kombination nachfolgender Merkmale:
• eine gasdurchlässige Auflage (2) für den brikettierten Eisenschwamm (3), mit der der Eisenschwamm (3) durch die Vorrichtung bewegbar ist,
• eine die Auflage (2) zumindest teilweise umgebende Gasleiteinrichtung (13, 17) zum Zuführen eines gasförmigen Kühlmediums zum Eisenschwamm (3),
• Sprühdüsen (16) zum Aufsprühen eines flüssigen Kühlmediums auf den Eisenschwamm (3), wobei
• die Sprühdüsen (16) erst in der zweiten Hälfte - in Bewegungsrichtung der den Eisenschwamm (3) mitnehmenden Auflage (2) gesehen - der ohne Tauchkühleinrichtung gestalteten Vorrichtung angeordnet sind.

9. Vorrichtung nach Anspruch 8, dadurch gekennzeichnet, daß die Auflage von einem Endlos-Förderband (1), wie einem Plattenband, gebildet ist, dessen oberes Bandtrum (2) zur Aufnahme des heißen brikettierten Eisenschwammes (3) dient.

10. Vorrichtung nach Anspruch 8, dadurch gekennzeichnet, daß die Auflage (2) von einem als Rundkühler ausgebildeten Gitterrost gebildet ist.

11. Vorrichtung nach einem oder mehreren der Ansprüche 8 bis 10, dadurch gekennzeichnet, daß sich die Gasleiteinrichtung (13, 17) auch über den Bereich der Sprühdüsen (16) erstreckt.

12. Vorrichtung nach einem oder mehreren der Ansprüche 8 bis 11, dadurch gekennzeichnet, daß die den Eisenschwamm (3) aufnehmende Auflage (2) nach Aufbringen des Eisenschwammes (3) und vor Eintritt in die Gasleiteinrichtung (13, 17) eine Staubabsaugeinrichtung (8, 10) durchläuft.

13. Vorrichtung nach einem oder mehreren der Ansprüche 8 bis 12, dadurch gekennzeichnet, daß zur Aufbringung des flüssigen Kühlmediums Einstoffdüsen (16) vorgesehen sind.

14. Vorrichtung nach einem oder mehreren der Ansprüche 8 bis 13, dadurch gekennzeichnet, daß zur Aufbringung des flüssigen Kühlmediums Zweistoffdüsen (16) vorgesehen sind, durch die sowohl flüssiges Kühlmedium als auch gasförmiges Kühlmedium dem Eisenschwamm (3) zuführbar sind.

## Claims

1. A method of cooling hot briquetted sponge iron (3), characterized by the combination of the following characteristic features:
• the hot briquetted sponge iron (3) is disposed in strip form in several layers, preferably at a height of roughly 200 mm,
• the hot briquetted sponge iron (3), in a first cooling step, is passed exclusively by a gaseous cooling medium, preferably cooling air, while being gently cooled,
• whereupon, in a second cooling step, the briquetted sponge iron (3) is sprayed with a liquid cooling medium, preferably cooling water, thus being intensively cooled to the desired final temperature (T_{E}) under the exclusion of immersion cooling.

2. A method according to claim 1, characterized in that the briquetted sponge iron (3), during the second cooling step, additionally is passed by a gaseous cooling medium.

3. A method according to claim 1 or 2, characterized in that the hot sponge iron (3), during the first cooling step, is cooled to a temperature amounting to at least half the temperature (T_{A}) of the hot sponge iron, preferably to a temperature below this temperature.

4. A method according to one or several of claims 1 to 3, characterized in that the first cooling step is carried out over a longer period of time than the second cooling step, preferably over a period of time of more than 60 % of the overall cooling time.

5. A method according to one or several of claims 1 to 4, characterized in that feeding of gaseous cooling medium is effected by pressing or sucking.

6. A method according to one or several of claims 2 to 5, characterized in that feeding of liquid cooling medium is effected by injecting said liquid cooling medium into an air flow through nozzles.

7. A method according to one or several of claims 1 to 6, characterized in that dust collection by exhaust ventilation is carried out prior to the first cooling step.

8. An arrangement for carrying out the method according to one or several of claims 1 to 7, characterized by the combination of the following characteristic features:
• a gas-permeable support (2) for the briquetted sponge iron (3), by which the sponge iron (3) is capable of being moved through the arrangement,
• a gas conduction means (13, 17) at least partially surrounding the support (2) and destined for supplying a gaseous cooling medium to the sponge iron (3),
• spraying nozzles (16) for spraying a liquid cooling medium on the sponge iron (3),
• the spraying nozzles (16) being arranged only in the second half- viewed in the direction of movement of the support (2) entraining the sponge iron (3) - of the arrangement constructed without an immersion cooling device.

9. An arrangement according to claim 8, characterized in that the support is comprised of a continuous conveying belt (1), such as a plate belt, whose upper belt side (2) serves to receive the hot briquetted sponge iron (3).

10. An arrangement according to claim 8, characterized in that the support (2) is comprised of a grating designed as a rotary cooler.

11. An arrangement according to one or several of claims 8 to 10, characterized in that the gas conduction means (13, 17) also extends over the area of the spraying nozzles (16).

12. An arrangement according to one or several of claims 8 to 11, characterized in that the support (2) receiving the sponge iron (3) passes through a dust extraction means (8, 10) after charging of the sponge iron (3) and before entry into the gas conduction means (13, 17).

13. An arrangement according to one or several of claims 8 to 12, characterized in that mono-component nozzles (16) are provided for applying said liquid cooling medium.

14. An arrangement according to one or several of claims 8 to 13, characterized in that two-component nozzles (16) are provided for applying said liquid cooling medium, through which both liquid cooling medium and gaseous cooling medium are feedable to the sponge iron (3).

## Revendications

1. Procédé pour le refroidissement de mousse de fer à haute température (3) mise en briquettes, caractérisé par la combinaison des caractéristiques suivantes :
- la mousse de fer à haute température mise en briquettes (3) est déposée sous forme de bande en plusieurs couches, de préférence à une hauteur d'environ 200 mm,
- la mousse de fer à haute température mise en briquettes (3) est traversée lors d'une première étape de refroidissement exclusivement par un fluide de refroidissement gazeux, de préférence de l'air de refroidissement, et pendant cette opération elle est refroidie avec ménagement,
- suite à quoi la mousse de fer mise en briquettes (3) est pulvérisée lors d'une seconde étape de refroidissement au moyen d'un fluide de refroidissement liquide, de préférence de l'eau de refroidissement, et refroidie ainsi de manière intense jusqu'à la température finale désirée (T_{E}), en excluant un refroidissement par immersion.

2. Procédé selon la revendication 1, caractérisé en ce que pendant la seconde étape de refroidissement, la mousse de fer mise en briquettes (3) est additionnellement traversée par un fluide de refroidissement gazeux.

3. Procédé selon l'une ou l'autre des revendications 1 et 2, caractérisé en ce que la mousse de fer à haute température (3) est refroidie pendant la première étape de refroidissement jusqu'à une température au moins dans la plage de la moitié de la température (T_{A}) de la mousse de fer à haute température, de préférence jusqu'à une température au-dessous de cette température.

4. Procédé selon l'une ou plusieurs des revendications 1 à 3, caractérisé en ce que la première étape de refroidissement est exécutée sur une durée supérieure à la seconde étape de refroidissement, de préférence sur une durée supérieure à 60% du temps de refroidissement total.

5. Procédé selon l'une ou plusieurs des revendications 1 à 4, caractérisé en ce que l'attaque avec le fluide de refroidissement gazeux a lieu sous pression ou sous aspiration.

6. Procédé selon l'une ou plusieurs des revendications 2 à 5, caractérisé en ce que l'attaque au moyen du fluide de refroidissement liquide a lieu par injection du fluide de refroidissement liquide dans un courant d'air.

7. Procédé selon l'une ou plusieurs des revendications 1 à 6, caractérisé en ce que l'on exécute une aspiration des poussières avant la première étape de refroidissement.

8. Appareil pour mise en oeuvre du procédé selon l'une ou plusieurs des revendications 1 à 7, caractérisé par la combinaison des éléments suivants :
- un support perméable au gaz (2) pour la mousse de fer en briquettes (3), au moyen duquel la mousse de fer (3) peut être déplacée à travers l'appareil,
- un dispositif de guidage de gaz (13, 17), qui entoure au moins partiellement le support (2), pour amener un fluide de refroidissement gazeux à la mousse de fer (3),
- des buses de pulvérisation (16) pour pulvériser un fluide de refroidissement liquide sur la mousse de fer (3), et dans lequel :
- les buses de pulvérisation (16) sont agencées uniquement dans la seconde moitié, vue dans la direction de déplacement du support (2) entraînant la mousse de fer (3), de l'appareil réalisé sans dispositif de refroidissement par immersion.

9. Appareil selon la revendication 8, caractérisé en ce que le support est formé par une bande convoyeuse sans fin (1), comme une bande en plaquettes, dont le brin supérieur (2) sert à recevoir la mousse de fer à haute température (3) mise en briquettes.

10. Appareil selon la revendication 8, caractérisé en ce que le support (2) est formé par une grille réalisée sous forme de dispositif de refroidissement circulaire.

11. Appareil selon l'une ou plusieurs des revendications 8 à 10, caractérisé en ce que le dispositif de guidage de gaz (13, 17) s'étend également au-dessus de la région des buses de pulvérisation (16).

12. Appareil selon l'une ou plusieurs des revendications 8 à 11, caractérisé en ce que le support (2) qui reçoit la mousse de fer (3) traverse un appareil d'aspiration de poussière (8, 10) après la mise en place de la mousse de fer (3) et avant l'entrée dans le dispositif de guidage de gaz (13, 17).

13. Appareil selon l'une ou plusieurs des revendications 8 à 12, caractérisé en ce qu'il est prévu des buses à une seule phase (16) pour l'application du fluide de refroidissement liquide.

14. Appareil selon l'une ou plusieurs des revendications 8 à 13, caractérisé en ce qu'il est prévu des buses à deux phases (16) pour l'application du fluide de refroidissement liquide, au moyen desquelles on peut amener aussi bien du fluide de refroidissement liquide que du fluide de refroidissement gazeux à la mousse de fer (3).
